# FASCICULE DE BREVET EUROPEEN

(11) **EP 0 197 566 B1**
(45) Date de publication et mention de la délivrance du brevet: **15.03.1989**
(21) Numéro de dépôt: 86200119.5
(22) Date de dépôt: 29.01.1986
(51) Int. Cl.: E21B 43/243, E21B 43/30, C10J 5/00

(54) **Nouveau procédé de rétraction contrôlée du point d'injection des agents gazéifiants dans les chantiers de gazéification souterraine du charbon**
Verfahren zur kontrollierten Rückziehung des Einführungspunktes in die Lagerstätte bei der Untertagevergasung von Kohle
Method for the controlled withdrawal of the injection point of gasification agents in the seam during the underground gasification of coal

(30) Priorité: 07.03.1985 BE 214614
(43) Date de publication de la demande: 15.10.1986
(73) Titulaire: Institution pour le Développement de la Gazéification Souterraine, B-4000 Liège (BE)
(72) Inventeur: Ledent, Pierre, B-4040 Tilff (BE); Sonntag, Claus, D-4300 Essen 12 (DE)
(74) Mandataire: Dellicour, Paul

(56) Documents cités:
- FR-A- 1 006 248
- FR-A- 2 409 544
- GB-A- 2 004 297
- US-A- 3 242 989
- US-A- 4 222 437
- US-A- 4 248 302
- US-A- 4 334 579

## Description

La gazéification souterraine des gisements de charbon constitués de couches minces situées à grande profondeur pose un certain nombre de problèmes.

Pour des raisons économiques il est nécessaire de développer des gazogènes de grande surface et, dans l'état actuel de la technique, ceci implique que les gazogènes se développent à partir de sondages de grande longueur, forés dans l'épaisseur de la couche.

Pour résister aux pressions de terrains, il faut que ces sondages soient pourvus de revêtements solides et que ces revêtements n'aient pas à subir simultanément l'effet de températures élevées et des contraintes résultant de la pression lithostati- que. Cette condition peut être satisfaite par l'utilisation de tubages métalliques classiques, si l'on adopte une méthode d'exploitation retraitante dans laquelle, pendant toute la durée de leur utilisation, les sondages servent à injecter des agents gazéifiants à basse température.

Les dispositions adoptées doivent également assurer un contact aussi intime que. possible entre les agents gazéifiants et le charbon, cette condition étant indispensable à la production d'un gaz de bonne qualité.

Le brevet GB-A-2004297 A décrit un procédé d'exploitation retraitante, dans lequel le contact intime entre les agents gazéifiants et le charbon est obtenu par le remblayage méthodique des zones déjà gazéifiées, le matériau de remblayage étant un matériau granulé transporté pneumatiquement à travers les sondages utilisés pour l'injection des agents gazéifiants.

Compte tenu du grand volume de vide qui subsiste après la gazéification du charbon, ce procédé requiert l'injection de très grandes quantités de matériaux et l'opération de remblayage peut s'avérer particulièrement coûteuse.

Le brevet US-A-4 334 579 décrit un procédé d'exploitation retraitante, dans lequel le contact intime entre les agents gazéifiants et le charbon est obtenu sans apport de remblai, en procédant périodiquement à la rétraction contrôlée du point d'injection des agents gazéifiants, de telle façon qu'une quantité suffisamment grande de charbon vierge reste présente, en permanence, entre le point d'injection des agents gazéifiants et les zones déjà gazéifiées...

Dans l'une des variantes envisagées, l'injection des agents gazéifiants est réalisée par de longs sondages forés dans l'épaisseur de la couche, le point d'injection étant déplacé pr hgressivement de l'extrémité du sondage jusqu'à son point d'origine en utilisant, à cet effet, un tube d'injection rétractable ou dégradable par la chaleur.

La présente invention est relative à un nouveau procédé de rétraction du point d'injection des agents gazéifiants, injectés dans des sondages en veine de grande longueur.

Dans le procédé conforme à l'invention la rétraction du point d'injection ne résulte pas de la destruction ou de la rétraction du tube utilisé pour l'injection des agents gazéifiants mais elle est obtenue par l'obturation progressive de la partie terminale de ce tube, par des injections pneumatiques de sable ou d'autres matériaux . granulés inertes, additionnés d'un liant thermodurcissable.

Du fait de cette obturation une forte différence de pression est maintenue, en permanence, entre l'intérieur du tube d'injection des agents gazéifiants et la zone où se développent les réactions de gazéification ; il en résulte que les agents gazéifiants qui s'échappent par une série d'orifices ménagés, à intervalles réguliers, dans les parois du tube d'injection peuvent filtrer, à travers la couche, sur une distance de quelques mètres, en profitant du supplément de perméabilité qui résulte du fluage du charbon dans les zones situées le long d'une galerie ou à proximité d'une cavité.

Le procédé conforme à l'invention est susceptible d'être appliqué suivant deux variantes.

Dans une première variante, l'obturation progressive de la partie terminale du tube d'injection des agents gazéifiants est obtenue par des injections dans le courant d'agents gazéifiants de sable ou d'autres matériaux granulés inertes additionnés d'un liant thermodurcissable, introduits dans la conduite d'alimentation des agents gazéifiants et transportés pneumatiquement.

Dans une seconde variante, l'obturation progressive de la partie terminale du tube d'injection des agents gazéifiants est obtenue par la fermeture de soupapes, disposées à intervalles réguliers à l'intérieur du tube d'injection des agents gazéifiants, cette fermeture étant commandée par des dispositifs qui réagissent à l'élévation de température résultant de la progression du front de gazéification.

Le procédé conforme à l'invention est illustré, à titre d'exemple seulement, par les dessins schématiques annexés, dans lesquels sont représentés en :
Figure 1 une coupe dans le plan d'une couche de charbon à faible pendage, suivant la première variante d'application ;
Figure 2 une coupe verticale, suivant le plan XY de la figure 1 ;
Figure 3 une coupe à travers un élément du tubage utilisé pour l'application de la deuxième variante du procédé ;
Figure 4 une coupe dans le plan de la couche qui illustre l'utilisation de la deuxième variante du procédé, et
Figure 5 une coupe dans le plan de la couche, qui illustre l'utilisation de l'une ou l'autre variante du procédé pour l'exploitation d'un panneau de grande largeur.

Dans les schémas des figures 1 et 2 la couche 1, située dans un gisement vierge à plus de 800 mètres de profondeur, est recoupée par un sondage dévié à grand rayon 2, qui se prolonge par une section rectiligne de 200 mètres à 300 mètres de longueur, forée dans l'épaisseur de la couche.

Un sondage vertical 3 recoupe la même couche, à proximité de l'extrémité du sondage 2.

De la surface jusqu'au toit de la couche les deux sondages sont revêtus de tubages (casings) reliés aux roches par cimentation.

Dans les parties situées en couche, les deux sondages sont revêtus de tubages (liners) perforés qui permettent le passage des gaz, tout en s'opposant au fluage du charbon.

Le tubage du sondage 2 est obturé à son extrémité (point 5).

Le sondage 2 est destiné à l'injection des agents gazéifiants et le sondage 3 à la récupération du gaz produit.

L'opération débute par la mise à feu du charbon, au fond du sondage 3, en utilisant à cette fin l'une des méthodes connues : auto-inflammation du charbon par injection d'air chaud, par injection d'air enrichi d'oxygène ou par l'utilisation de produits chimiques auto-inflammables tels que le silane ou le triéthylborane.

Pendant une période de quelques jours on entretient la combustion du charbon autour du puits 3, en alternant des périodes d'injection d'air, à une pression supérieure à la pression minimale de fracturation du gisement, et des périodes de décompression du puits, pour l'évacuation des gaz de combustion.

Cette première opération a pour résultat de créer, autour du puits 3, une zone d'éboulis 4, de grande perméabilité, qui correspond au vide produit par la combustion du-charbon et comblé par le foisonnement du charbon situé sur le pourtour et par la chute de pierres provenant du toit de la couche.

La liaison entre les sondages 2 et 3 est réalisée par rétrocombustion, en injectant à travers le sondage 2 un agent gazéifiant à base d'oxygène tel que : air, mélange oxygène + vapeur d'eau ou mélange oxygène + C0₂.

Pendant cette opération les pressions, qui règnent au fond des sondages 2 et 3, sont contrôlées par mesure directe ou par un calcul tenant compte des pressions mesurées à la surface, des débits en circulation et des pertes de charge dans les deux puits.

Dès que l'écart de pression entre le fond du puits 2 et le fond du puits 3 tombe en deçà d'une certaine valeur de consigne (de l'ordre de 5 bar à 10 bar) on procède à la rétraction du point d'injection des agents gazéifiants par obturation de la partie terminale du sondage 2.

A cet effet, se trouve installé en surface à côté du puits 2 un silo sous pression 6, contenant une réserve de matériaux granulés, et un distributeur alvéolaire 7, dont la rotation permet d'injecter ces matériaux granulés dans le flux d'agents gazéifiants.

La diminution de l'écart entre les pressions mesurées au fond des sondages 2 et 3 provoque la mise en mouvement du distributeur alvéolaire et l'injection d'une première quantité de matériaux granulés. Cette première quantité injectée parvient au fond du sondage quelques dizaines de secondes plus tard et un nouveau mouvement du distributeur alvéolaire est déclenché si, à ce moment, l'écart entre les deux pressions n'a pas encore rejoint sa valeur de consigne.

Lorsque cette valeur de consigne est atteinte, une certaine longueur de la partie terminale du sondage 2 est obturée par les matériaux granulés et il en résulte que le point d'injection des agents gazéifiants se trouve déplacé du point 5 jusqu'au point 8, là où se situe la fin de la partie obturée.

La circulation des agents gazéifiants, entre le point 8 et la cavité 4, se fait par filtration à travers le charbon, en bénéficiant de l'accroissement de perméabilité qui résulte du fluage du charbon, en direction des espaces vides. Le front de gazéification progresse à partir de la cavité 4, en se déplaçant à contre-courant du sens d'écoulement des agents gazéifiants. Ce mode de fonctionnement a pour effet d'assurer la production d'un gaz de haute qualité, grâce au grand développement des surfaces de contact gas-solide et à la dispersion très uniforme du flux d'agents gazéifiants.

Le fonctionnement du distributeur de matériaux granulés peut être rendu entièrement automatique par l'utilisation d'un microprocesseur dont le programme fournit, à tout moment, la valeur de l'écart entre les pressions qui règnent au fond des puits 2 et 3.

Les matériaux granulés injectés sont constitués, en majeure partie, de matériaux inertes tels que : sable, corindon ou poudre de verre. A ces produits sont ajoutés 20 % à 30 % d'un matériau thermodurcissable choisi dans la gamme des résines époxy ou dans toute autre gamme de produits chimiques de caractéristiques équivalentes. Cette addition peut être réalisée par mélange de grains inertes et de granules de matériau résineux ou par enrobage des grains inertes dans une fine couche de résine.

Ces produits sont destinés à réagir, lorsque la partie du sondage, dans laquelle a été réalisée l'obturation, est atteinte par l'onde thermique, qui progresse en avant du front de gazéification. Sous l'effet de la chaleur, les matériaux granulés injectés se transformeront en un béton résineux, adhérent aux parois du tubage à l'intérieur duquel ils ont été injectés, de telle façon que l'obturation de la partie terminale du sondage ne soit pas remise en question par la progression du front de gazéification et par la destruction thermique de l'extrémité du tubage.

Dans la seconde variante d'application du procédé, le tubage du sondage, dans la partie forée dans l'épaisseur de ia couche, est divisé en éléments de quelques mètres de longueur.

La figure 3 représente une coupe médiane à travers l'un de ces éléments.

A l'extrémité amont de cet élément le tubage peut être obturé par le déplacement de la tête de soupape 9, qui vient reposer sur le siège de soupape 10.

La fermeture de la soupape est provoquée par la pression du ressort 11, qui agit sur la queue de soupape 12.

En l'absence de toute élévation de température la soupape est maintenue, en position ouverte, par la tige 13, qui coulisse à l'intérieur de la gaine 14 mais dont le déplacement est empêché par la présence du bouchon 15.

Au centre de ce bouchon se trouve un cylindre fusible, constitué d'un alliage de plomb et d'étain, dont le point de fusion est de l'ordre de 200 °C à 300 °C. Lorsque le front de gazéification s'approche du bouchon 15, l'élévation de la température provoque la fusion du cylindre fusible. Dès lors, la tige 13 peut coulisser librement dans la gaine 14 et ceci libère la soupape, qui se referme sous l'action du ressort 11.

La gaine 14 est maintenue dans l'axe du tubage, par un ou plusieurs centraliseurs, tels que 16.

Chaque élément du tubage comporte une partie perforée 17 et un ou plusieurs bourrages (packers) tels que 18, constitués de lamelles flexibles en métal ou en matière plastique, qui peuvent s'écarter sous l'effet de la pression et assurer l'étanchéité entre la paroi extérieure du tubage et le charbon qui constitue la paroi intérieure du sondage.

La figure 4 illustre l'utilisation de la seconde variante du procédé.

Comme dans la première variante, l'opération débute par la mise à feu du charbon au fond du sondage 3 et par la création, autour de ce sondage, d'une zone d'éboulis 4 de grande perméabilité

La liaison entre les sondages 2 et 3 est réalisée pat- rétrocombustion, en injectant -à travers le sondage 2 un agent gazéifiant à base d'oxygène.

Au début de cette opération l'agent gazéifiant est injecté à travers la partie perforée du dernier élément de tubage.

La chaleur dégagée par l'opération de rétrocombustion entraîne une élévation de température dans le charbon situé au voisinage de la zone de réaction et cette élévation de température se propage, en avant du front de réaction, en progressant du puits 3 vers le puits 2.

Lorsque la température de l'extrémité du tubage d'injection de l'agent gazéifiant atteint 200 °C à 300 °C, le cylindre fusible situé à l'extrémité du dernier élément de tubage fond, ce qui provoque la fermeture de la soupape 19, située à l'extrémité amont de cet élément. A partir de ce moment l'agent gazéifiant est injecté dans la veine à travers la partie perforée de i'avant-tier- nier élément de tubage.

Lorsque la température, au voisinage de la soupape 19, atteint 200 °C à 300 °C, le cylindre fusible situé à l'extrémité de Savant-dernier élément de tubage fond à son tour, ce qui provoque la fermeture de la soupape 20.

Grâce à la répétition de ce processus, le point d'injection de l'agent gazéifiant se maintient, en tout temps, à quelques mètres en avant du front de gazéification et ceci assure la dispersion du flux d'agent gazéifiant par filtration à travers le charbon.

La figure 5 illustre l'utilisation du procédé conforme à l'invention pour l'exploitation d'un panneau de grande largeur.

Pour la préparation de ce panneau un certain nombre de sondages parallèles 21 sont forés dans l'épaisseur de la couche, à intervalles de 20 mètres à 30 mètres, et une galerie 22, reliée au sondage d'évacuation des gaz 23, est tracée dans une direction perpendiculaire à la direction des sondages 21. Ces travaux préparatoires sont réalisés à partir d'une galerie minière sous-jacente par une méthode décrite au brevet GB-A-2 086 930 ou à partir de la surface par la technique des sondages déviés.

La mise à feu du gazogène souterrain est réalisée tout le long de la galerie 22.

Les agents gazéifiants sont injectés, simultanément, par tous les sondages 21, chacun d'eux étant doté d'un dispositif d'injection de matériaux granulés ou d'une série de soupapes permettant d'assurer la rétraction contrôlée du point d'injection.

La gazéification provoque l'élargissement progressif de la galerie 22 et le déplacement du front de gazéification, à contre-courant du sens d'écoulement des agents gazéifiants.

L'onde de pression des roches, qui se déplace en avant du front de gazéification, provoque l'écrasement progressif des piliers de charbon qui séparent les sondages 21, ce qui conduit à un élargissement progressif des zones de charbon, à travers lesquelles s'effectue la filtration des agents gazéifiants.

Les courbes 24 et 25 montrent deux positions successives du front de gazéification et des points d'injection qui y correspondent.

Si on le compare aux procédés précédemment utilisés pour effectuer la rétraction contrôlée du point d'injection des agents gazéifiants, le procédé conforme à l'invention présente les avantages suivants :
- Il simplifie la réalisation de l'opération de rétraction du point d'injection, qui peut être entièrement automatisée et qui n'entraîne plus d'interruption dans le processus de gazéification.
- Il permet de réaliser les opérations de rétraction du point d'injection, par petits pas successifs, uniformément répartis dans le temps, ce qui évite les fluctuations dans la composition et dans les caractéristiques du gaz produit.
- Il maintient une importante différence de pression entré les sondages d'injection et la zone de gazéification, ce qui permet d'assurer la dispersion des agents gazéifiants par filtration à travers la masse du charbon, avec pour conséquence un contact très intime entre gaz et solides, qui favorise la production d'un gaz de bonne qualité.

## Revendications

1. Procédé de rétraction contrôlée du point d'injection des agents gazéifiants distribués à travers un ou plusieurs sondages (2) forés dans l'épaisseur de la couche de charbon (1) et revêtus de tubages (liners) perforés, le déplacement du point d'injection des agents gazéifiants étant obtenu en obturant progressivement la partie terminale (5) des tubages, caractérisé en ce que l'obturation est obtenue par remplissage progressif de l'extrémité du tubage sans écoulement vers les cavités extérieures, ce remplissage étant assuré par des injections pneumatiques de matériaux granulés inertes, tels que sable, corindon ou verre broyé, additionnés de 20 % à 30 % d'un liant thermodurcissable, le rythme de ces injections étant réglé de manière à maintenir, en tout temps, entre l'intérieur des sondages d'injection (2) et la zone de gazéification une différence de pression suffisamment élevée pour que les agents gazéifiants puissent filtrer à travers le charbon, sur une distance de quelques mètres.

2. Procédé de rétraction contrôlée du point d'injection des agents gazéifiants suivant la revendication 1, l'injection des matériaux granulés étant réglée par un distributeur alvéolaire (7), caractérisé en ce que le mouvement dudit distributeur (7) est asservi à un dispositif automatique maintenant constant l'écart de pression entre l'extrémité du sondage d'injection et l'extrémité du sondage de récupération du gaz produit.

3. Procédé de rétraction contrôlée du point d'injection des agents gazéifiants suivant la revendication 1, dans lequel l'obturation progressive de la partie terminale (5) des tubages est obtenue par la fermeture de soupapes (9) disposées à intervalles réguliers à l'intérieur des tubages, caractérisé en ce que la fermeture des soupapes est commandée automatiquement par des dispositifs qui réagissent à l'élévation de la température résultant de la progression du front de gazéification.

4. Procédé de rétraction contrôlée du point d'injection des agents gazéifiants suivant la revendication 3, caractérisé en ce que le dispositif qui commande la fermeture de chaque soupape (9) comporte une tige métallique (13) qui peut coulisser à l'intérieur d'une gaine (14) de quelques mètres de longueur, l'extrémité de cette gaine (14) étant obturée par un bouchon (15) dont le centre est constitué d'un alliage dont le point de fusion est de l'ordre de 200 °C à 300 °C.

## Claims

1. Method for the controlled withdrawal from the point of injection of gasifying agents distributed through one or a plurality of bore holes (2) sunk into the thickness of the layer of coal (1) and covered with perforated liners, the gasifying agents being displaced from the point of injection by progressively occluding the end portion (5) of the liners, characterised in that such occlusion is obtained by progressive filling of the end of the liner with no flow towards the outer cavities, such filling being carried out by pneumatic injections of inert granulated materials such as sand, corundum of crushed glass, with the addition of 20 % to 30 % of a thermosetting binder, the rate of these injections being regulated so that there is at all times between the interior of the injection bore holes (2) and the gasification area a sufficiently high difference in pressures that the falsifying agents are able to filter through the coal over a distance of some meters.

2. Method for the controlled withdrawal from the point of injection of gasifying agents according to Claim 1, the injection of the granulated materials being regulated by a compartmented distributor (7), characterised in that movement of the said distributor (7) is controlled by an automatic device which maintains constant the offset in pressure between the end of the injection bore hole and the end of the bore hole for recovering the gas produced.

3. Method for the controlled withdrawal from the point of injection of gasifying agents according to Claim 1, in which the progressive occlusion of the end portion (5) of the liners is achieved by the closure of valves (9) disposed at regular intervals through the interior of the liners, characterised in that the closure of the valves is controlled automatically by devices which react to the rise in temperature resulting from the progression of the gasification front.

4. Method for the controlled withdrawal from the point of injection of gasifying agents according to Claim 3, characterised in that the device which controls the closure of each valve (9) comprises a metal rod (13) adapted to slide inside a sheath (14) a few meters in length, the end of this sheath (14) being occluded by a plug (15) the centre of which consists of an alloy of which the melting point is around 200 to 300 °C.

## Patentansprüche

1. Verfahren zur kontrollierten Rückziehung des Einführungspunktes von Vergasungsmitteln, die von einer oder mehreren in eine Kohlelagerstätte (1) eingebrachten und mit perforierten Röhren ausgekleideten Bohrungen (2) aus verteilt werden, wobei die Verschiebung des Einführungspunktes der Vergasungsmittel durch fortschreitendes Verschließen des Endes (5) der Röhren erfolgt, dadurch gekennzeichnet, daß das Verschließen durch fortschreitendes Auffüllen des Endes der Röhre erfolgt, ohne daß dadurch das Auffüllmittel in die äußeren Hohlräume hineinfließt, wobei zum Auffüllen ein inertes, granulatförmiges Material unter Zugabe von 20 bis 30 % eines bei Wärme aushärtenden Bindemittels pneumatisch injiziert wird, wie beispielsweise Sand, Korund oder Glasmehl, und wobei der Rhythmus dieser Injektionen dadurch geregelt wird, daß jederzeit zwischen dem Innern der Injektionsbohrungen (2) und der Vergasungszone eine Druckdifferenz aufrechterhalten wird, die hinreichend groß ist, damit die Vergasungsmittel auf eine Länge von einigen Metern in die Kohle eindringen können.

2. Verfahren nach Anspruch 1, wobei die Injektion des granulatförmigen Materials durch einen zellenförmigen Verteiler (7) reguliert wird, dadurch gekennzeichnet, daß die Bewegung des Verteilers (7) durch eine automatische Einrichtung gesteuert wird, die eine konstante Druckdifferenz zwischen dem Ende der Injektionsbohrung und dem Ende der Gewinnungsbohrung für das erzeugte Gas aufrechterhält.

3. Verfahren nach Anspruch 1, wobei das fortschreitende Verschließen des Endes (5) der Röhren durch Schließen von Ventilen (9) erfolgt, die in regelmäßigen Abständen im Innern der Röhren angeordnet sind, dadurch gekennzeichnet, daß das Schließen der Ventile automatisch durch Einrichtungen erfolgt, die auf eine aus dem Fortschreiten der Front der Vergasung resultierenden Temperaturerhöhung ansprechen.

4. Verfahren nach Anspruch 3, dadurch gekennzeichnet, daß die Einrichtung zum Schließen der Ventile (9) jeweils eine metallische Stange (13) aufweist, die im Innern einer Hülse (14) um einige Meter längsverschiebbar ist, wobei das Ende dieser Hülse (14) mittels eines Stopfens (15) verschlossen ist, dessen Inneres durch eine Legierung gebildet ist, deren Schmelzpunkt im Bereich zwischen 200 und 300 °C liegt.
